# DEMANDE DE BREVET EUROPEEN

(11) **EP 4 785 823 A1**
(43) Date de publication de la demande: **05.08.2026**
(21) Numéro de dépôt: 25154931.7
(22) Date de dépôt: 30.01.2025
(51) Int. Cl.: A44C 5/14, A44C 5/18, G04B 37/14, G04B 37/16

(54) **DISPOSITIF DE LIAISON AMOVIBLE ENTRE UN BRIN DE BRACELET ET UNE PIECE MECANIQUE**

(71) Demandeur: Manufacture d'Horlogerie Audemars Piguet SA, 1348 Le Brassus (CH)
(72) Inventeur: MAJID, Outman, 1260 Nyon (CH)
(74) Mandataire: Omnis-IP

(57) **Abrégé**

L'invention concerne un dispositif de liaison amovible entre un bracelet (12) et une pièce mécanique, notamment un composant d'habillage d'une montre-bracelet ou un bijou, comportant une barrette. Ce dispositif comporte essentiellement un élément support (13), un organe de maintien (15) et un élément de fermeture (14).

L'élément support (13) comporte une gorge (16) agencée pour recevoir la barrette de la pièce mécanique, un évidement pour recevoir l'organe de maintien (15) et un élément de guidage (19) de l'élément de fermeture (14). L'organe de maintien (15) comporte un élément (32) déformable élastiquement agencé pour coopérer avec l'élément de fermeture (14). L'élément de fermeture (14) comporte deux coulisseaux (21) permettant un déplacement guidé de l'élément de fermeture (14) dans l'élément support (13), et un organe de contrainte (43) coopérant avec l'élément déformable (32) de l'organe de maintien (15). L'élément de fermeture (14) est mobile dans l'élément support (13) entre deux positions stables, à savoir une position rétractée et une position déployée. L'élément déformable (32) de l'organe de maintien (15) est agencé pour être déformé par l'organe de contrainte (43) uniquement lorsque l'élément de fermeture (14) est situé entre lesdites positions stables.

## Description

### DOMAINE TECHNIQUE

La présente invention concerne le domaine de la mécanique et préférentiellement celui de l'horlogerie ou de la bijouterie. Plus spécifiquement, la présente invention concerne un dispositif de liaison amovible entre un brin de bracelet et une pièce mécanique, notamment un composant d'habillage d'une montre-bracelet, comportant une barrette ;
le dispositif de liaison comportant :
   - un élément support ;
   - un organe de maintien ;
   - un élément de fermeture ;
l'élément support comportant :
   - une gorge agencée pour recevoir la barrette de la pièce mécanique ;
   - au moins un élément de guidage de l'élément de fermeture;
l'organe de maintien comportant :
   - au moins un élément déformable élastiquement agencé pour coopérer avec l'élément de fermeture ;
l'élément de fermeture comportant :
   - au moins un coulisseau agencé pour permettre un déplacement guidé de cet élément de fermeture dans ledit élément support ;
   - un organe de contrainte agencé pour coopérer avec ledit élément déformable de l'organe de maintien.

L'invention concerne en outre un bracelet pour pièce mécanique, notamment pour une montre-bracelet ou un bijou, comportant un tel dispositif de liaison.

### ART ANTÉRIEUR

Actuellement, lorsqu'un utilisateur souhaite changer le bracelet de sa montre, par exemple pour des raisons esthétiques, lorsque ce bracelet est usé ou pour quelque raison que ce soit, cet utilisateur doit généralement apporter sa montre chez un spécialiste qui dispose des outils appropriés et du savoir-faire pour changer ce bracelet. En effet, ce travail nécessite souvent des outils particuliers et des compétences dont ne disposent généralement pas les utilisateurs ou porteurs de montres.

Ceci présente des contraintes et des coûts. Ceci empêche également d'avoir une montre associée à plusieurs bracelets et de changer de bracelet selon l'envie du moment.

De nombreuses réalisations ont été proposées pour permettre de changer le bracelet d'une montre de type montre-bracelet sans outil. Dans la majorité des cas, le boîtier de la montre comporte des cornes entre lesquelles est disposée une barrette. Le bracelet comporte un élément de maintien pourvu d'une gorge agencée pour recevoir la barrette. Le bracelet comporte en outre souvent un élément de fermeture agencé pour retenir la barrette ou au contraire, la libérer.

Parmi les réalisations proposées pour permettre un changement facile du bracelet, certains ont un mécanisme pourvu d'un élément d'actionnement accessible sur le côté ou sur le dessus du mécanisme. Ceci présente en particulier deux inconvénients. D'une part, le mécanisme peut être actionné involontairement pendant que l'utilisateur porte la montre à son poignet, par exemple lorsque le mécanisme reste accroché à un habit. Il peut alors arriver que la montre et le bracelet se désolidarisent et que la montre tombe. D'autre part, la présence du mécanisme d'actionnement peut être inesthétique et/ou gênante pour l'utilisateur. De tels mécanismes sont notamment décrits dans les publications US 1 287 817, US 1 508 612 et US 1 653 058.

De nombreux mécanismes permettant un changement facile de bracelet comportent un ressort de type ressort de compression, agencé pour contraindre un élément mobile dans une position, généralement une position dite de fermeture ou de blocage.

Un tel ressort implique également certains inconvénients. En particulier, lors du montage du mécanisme, il est généralement nécessaire de précontraindre le ressort, puis de maintenir cette précontrainte pendant que d'autres pièces du mécanisme sont assemblées. Etant donné la taille relativement faible et l'espace disponible restreint, le maintien d'un ressort en position compressée pendant le montage d'autres pièces rend ce montage complexe.

Par ailleurs, dans ces mécanismes, le ressort applique toujours une force sur une pièce mécanique. Cela signifie que ce ressort n'est jamais au repos et qu'il peut subir une certaine fatigue. Ses caractéristiques mécaniques peuvent donc évoluer et se dégrader au cours du temps. Ceci peut poser un problème de sécurité du fait que le ressort peut s'affaiblir avec le temps et ne plus offrir une résistance suffisante.

Par ailleurs, le ou les ressorts doivent souvent être dans un état comprimé pour pouvoir assembler ou désassembler le bracelet de la pièce à laquelle il est destiné. Cette contrainte ne facilite pas non plus les manipulations du bracelet dans ces buts.

De tels mécanismes comportant un ressort de compression sont notamment décrits dans les publications US 1 287 817, US 1 653 058, US 2 986 795, CH 704 810, CH 719 407 et EP 4 260 751.

Parmi les autres documents décrivant également des mécanismes permettant de changer un bracelet de montre-bracelet sans outil, on peut encore citer la publication US 2 876 521. Dans ce document, le ressort de compression a une forme plane et non hélicoïdale comme dans la majorité des exemples ci-dessus. Les fonctions de ce ressort sont toutefois les mêmes que celles d'un ressort hélicoïdal et le mécanisme qui y est divulgué souffre des mêmes inconvénients.

Le mécanisme décrit dans cette publication comprend un organe de maintien pourvu de parois latérales et d'un canal agencé pour recevoir une barrette. Chaque paroi latérale comporte deux encoches. Le mécanisme comporte en outre une plaque de fermeture comportant notamment deux bras élastiques. Cette plaque de fermeture est mobile entre une position ouverte dans laquelle le canal de l'organe de maintien est libre et une position fermée dans laquelle la plaque de fermeture recouvre ce canal de l'organe de maintien.

Les bras élastiques de la plaque de fermeture comportent chacun un doigt qui se place dans l'une des encoches des parois latérales de l'organe de maintien lorsque la plaque de fermeture est en position fermée et dans l'autre encoche des parois latérales de l'organe de maintien lorsque la plaque de fermeture est en position ouverte.

Cette réalisation présente plusieurs inconvénients. En particulier, le même élément joue à la fois le rôle de guidage et celui de retenue au moyen d'un élément élastique.

L'élément destiné au guidage doit être suffisamment rigide pour être efficace. L'élément élastique doit au contraire être suffisamment souple pour pouvoir être déformé et permettre le déplacement de la plaque de fermeture. Ces deux contraintes étant contradictoires, il est nécessaire de faire un compromis entre la rigidité et la souplesse, ce qui rend le mécanisme ni optimal au niveau du guidage, ni au niveau de l'élasticité. De plus, ceci limite le choix des matériaux utilisables. En effet, il n'est ni possible d'utiliser une matière ductile telle que de l'or, ni une matière très rigide telle qu'une céramique.

Pour éviter que la plaque de fermeture ne se déplace involontairement, les bras élastiques sont contraints vers les bords de la plaque et appliquent continuellement une force. Il en résulte que, comme dans le cas des ressorts de compression, les bras peuvent être soumis à une certaine fatigue et que la force peut se modifier au cours du temps.

Par ailleurs, au vu de la dimension des bras élastiques et de l'espace disponible, la force que ces bras élastiques sont capables d'appliquer sur les parois de la plaque est très faible. Le système semble donc relativement fragile et peu efficace. Au vu de la faible force exercée par les bras élastiques, il existe un risque que le mécanisme d'actionnement se déplace involontairement et que la plaque de fermeture s'ouvre intempestivement.

La publication EP3844573 décrit un dispositif ne comportant pas de ressort, mais des aimants agencés pour maintenir deux pièces entre elles. En termes de maintien, les aimants n'offrent pas une sécurité très grande s'ils ne génèrent qu'une force modérée pour ne pas risquer de perturber le fonctionnement d'une montre mécanique. La force d'adhérence d'un aimant décroit en effet très rapidement en fonction de la distance. Il suffit donc généralement que les aimants ne soient plus en contact l'un avec l'autre ou avec la pièce métallique adéquate pour que la force d'adhésion ne soit plus suffisante pour fermer efficacement le mécanisme.

Tous les dispositifs décrits de l'art antérieur présentent donc des inconvénients. En particulier, ils comportent des ressorts qui subissent une contrainte continue ; ils peuvent être difficiles à installer et à utiliser, et sont peu sûrs et/ou inesthétiques.

Il existe donc un besoin pour un système qui soit facile à mettre en place lors du montage du dispositif, qui soit stable dans le temps et qui offre une fixation efficace et sûre. Par ailleurs, il serait avantageux que le dispositif ne dégrade pas l'esthétique de la pièce d'horlogerie ou du bijou sur lequel il est monté et qu'il ne soit pas gênant pour l'utilisateur lorsque cet utilisateur porte la pièce à son poignet.

### DESCRIPTION DE L'INVENTION

La présente invention se propose de réaliser un dispositif permettant de changer un bracelet d'une pièce telle qu'une montre ou un bijou, facilement et sans outil. Ce dispositif est simple à utiliser, sûr et peut être caché lorsque le bracelet est porté. Il est simple à mettre en place. Les pièces qui le composent ne subissent pas de fatigue et sont donc stables dans le temps.

Les buts de l'invention sont au moins en partie atteints par un dispositif tel que défini en préambule et caractérisé en ce que :
- l'élément de fermeture est mobile dans l'élément support entre deux positions stables, à savoir une position rétractée et une position déployée ; et
- l'élément déformable de l'organe de maintien est agencé pour être déformé par l'organe de contrainte uniquement lorsque l'élément de fermeture est situé entre lesdites positions stables.

La solution proposée consiste à utiliser trois éléments coopérant entre eux, à savoir un élément support, un élément permettant la fermeture d'un canal pour une barrette de pièce d'horlogerie ou de bijouterie, et un organe de maintien de la position de fermeture. Les fonctions de chacun de ces éléments sont distinctes de sorte que chacun de ces éléments peut être optimisé pour remplir au mieux sa fonction spécifique.

Selon un mode de réalisation avantageux, le mécanisme permettant le déplacement de la plaque de fermeture se trouve dans une zone de contact avec le poignet de l'utilisateur. Pour autant que ce mécanisme ne dépasse pas de la surface du bracelet de façon trop importante, ce mécanisme n'est pas gênant pour l'utilisateur et n'est pas visible lorsque la pièce est portée au poignet.

Dans la suite de la description, la pièce qui est destinée à être reliée au bracelet est une pièce d'horlogerie, typiquement une carrure ou boite d'une montre-bracelet. Cette pièce est prise à titre d'exemple. Le dispositif de l'invention pourrait également être utilisé pour relier un brin de bracelet à un autre type de pièce comme par exemple un bijou ou pour relier le brin de bracelet à une boucle déployante.

L'élément de fermeture est guidé dans un guidage adapté. Le guidage est spécifiquement réalisé pour optimiser cette fonction. De ce fait, il peut être réalisé sans devoir tenir compte d'autres fonctions qui pourraient impliquer des contraintes contradictoires.

L'organe de maintien est agencé pour maintenir l'élément de fermeture soit dans une position ouverte ou déployée, soit dans une position fermée ou rétractée. Contrairement aux dispositifs existants, le maintien dans l'une ou l'autre des positions ouverte ou fermée de l'élément de fermeture n'implique pas de contrainte continue sur l'organe de maintien. Cet organe de maintien dispose, en lien avec l'élément de fermeture, de deux positions stables distinctes, séparées par une position instable. Dans ce contexte, une position est dite stable lorsque l'élément de fermeture se trouve dans une position donnée, que cet élément de fermeture reste immobile et que l'organe de maintien n'applique pas de force sur cet élément de fermeture. Dans une telle position stable, l'organe de maintien n'est pas soumis à une force ou à une contrainte de la part de l'élément de fermeture et ne subit donc pas de déformation. Une position est dite instable lorsque l'élément de fermeture et l'organe de maintien interagissent en appliquant une force ou une contrainte l'un sur l'autre.

Le passage de l'élément de fermeture de l'une des positions stables à l'autre position stable implique d'appliquer une certaine force sur cet élément de fermeture. Selon un mode de réalisation de l'invention, ce passage implique également une déformation de l'organe de maintien. Cette déformation étant une déformation élastique, l'organe de maintien reprend sa forme initiale lorsque l'élément de fermeture a atteint une position stable.

L'organe de maintien n'est généralement pas soumis à une contrainte continue de sorte qu'il ne subit pas de fatigue et que ses caractéristiques physiques ne se dégradent pas avec le temps. Le seul moment où l'organe de maintien subit une contrainte ou une déformation est celui pendant lequel l'élément de fermeture passe de l'une des positions stables, rétractée ou déployée, à l'autre position stable. Il n'y a donc pas de vieillissement ou de modification des caractéristiques de fonctionnement. Il en résulte que le mécanisme est stable dans le temps. Par ailleurs, l'organe de maintien ne se déplace pas avec l'élément de fermeture et est avantageusement distinct de ce dernier. De ce fait, l'organe de maintien peut être réalisé dans un matériau différent de celui de l'élément de fermeture. Ainsi, l'élément de fermeture pourrait être réalisé dans un matériau non ductile ou précieux, alors que l'organe de maintien, ou au moins une partie de ce dernier, pourrait être réalisé dans un autre matériau spécialement adapté à son rôle, typiquement un matériau présentant une grande élasticité. Dans un mode de réalisation avantageux, l'organe de maintien pourrait être totalement dissimulé par l'élément de fermeture et ainsi garantir une parfaite esthétique et fonctionnalité de l'ensemble. En particulier, l'organe de maintien ne peut pas être réalisé dans un matériau noble ou peu élastique alors que l'élément de fermeture peut être issu d'un matériau précieux ou très dur comme une céramique.

Selon cette invention, l'élément de fermeture peut être optimisé au niveau de sa taille, de sa forme et des matériaux utilisés pour remplir son rôle. De manière similaire l'organe de maintien peut aussi être optimisé, indépendamment du guidage, pour remplir sa fonction.

Aucun élément ne doit être contraint ou déformé pour permettre un montage des pièces. Ceci confère un montage simple et simplifié par rapport aux dispositifs de l'art antérieur.

### BRÈVE DESCRIPTION DES DESSINS

La présente invention et ses avantages seront mieux compris en référence aux figures annexées et à la description détaillée d'un mode de réalisation particulier, dans lesquelles :
- la figure 1 est une vue générale du dispositif de liaison selon la présente invention ;
- la figure 2 est une vue du dispositif de la figure 1, monté sur un brin d'un bracelet ;
- la figure 3 est une vue de côté en coupe, du dispositif de la figure 2 ;
- la figure 4 est une vue de dessus, partiellement en transparence, du dispositif de la figure 2 ;
- la figure 5 est une vue de détail d'un élément support du dispositif selon la figure 1 ;
- la figure 6 est une vue en perspective d'un élément de fermeture du dispositif selon la figure 1 ;
- la figure 7 est une vue de dessous de l'élément de fermeture de la figure 7 ;
- la figure 8 est une vue de face d'un organe de maintien du dispositif selon la figure 1 ;
- la figure 9 illustre le dispositif de l'invention monté sur un brin d'un bracelet, dans une position partiellement déployée; et
- la figure 10 représente le dispositif de la figure 9, dans une position rétractée.

### MODE DE REALISATION DE L'INVENTION

En référence aux figures, le dispositif 10 de l'invention est décrit en lien avec une montre de type montre-bracelet (non représentée) pourvue d'une boîte de montre ou d'une carrure comportant deux paires de cornes, une barrette 11 étant destinée à être disposée entre chacune des paires de cornes correspondantes. Les dispositif est destiné à permettre la fixation amovible d'un brin de bracelet 12 à l'une des barrettes de la montre. Le dispositif étant identique pour chacun des brins du bracelet, il n'est décrit que pour un seul brin. Pour des questions de simplification, lorsqu'il est fait mention d'un « bracelet », le terme recouvre aussi bien un bracelet comportant deux brins que chacun des brins du bracelet.

Le dispositif 10 comporte essentiellement un élément support 13, un élément de fermeture 14 et un organe de maintien 15.

L'élément support 13 est solidaire du brin du bracelet 12. Cette liaison solidaire peut être réalisée par collage, par vissage, par surmoulage ou par toute autre fixation adaptée.

Cet élément support 13 comporte notamment une gorge 16 agencée pour recevoir la barrette 11 de la montre. Cette gorge 16 est donc dimensionnée en conséquence et s'étend selon un axe 17 dit transversal, à savoir un axe reliant deux cornes d'une même paire de cornes de la montre.

L'élément support 13 comporte également un évidement 18 agencé pour recevoir l'organe de maintien 15. Cet évidement 18 est décrit en détail plus bas.

L'élément support 13 comporte en outre au moins un élément de guidage 19. Dans le mode de réalisation illustré, cet élément support 13 comporte deux éléments de guidage 19 réalisés sous la forme de deux rainures de coulisseau 20 agencées pour recevoir et guider des coulisseaux 21 de l'élément de fermeture 14. Les rainures de coulisseau 20 s'étendent selon un axe 22 dit axe longitudinal, perpendiculaire à l'axe transversal 17. Ces rainures de coulisseau 20 ont un profil transversal agencé pour permettre un déplacement de l'élément de fermeture 14 exclusivement selon l'axe longitudinal 22 tout en empêchant le déplacement de cet élément de fermeture 14 selon un axe 23, nommé axe Z, perpendiculaire au plan défini par les axes longitudinal 22 et transversal 17. Selon un mode de réalisation avantageux, ce profil transversal peut-être une queue d'aigle ou une queue-d'aronde. Un profil en forme de T pourrait par exemple aussi être utilisé.

La gorge 16 de l'élément support 13 est limitée par une lèvre 24. Dans un mode de réalisation avantageux, cette lèvre 24 comporte deux rainures de lèvres 25 disposées dans le prolongement des rainures de coulisseau 20. Les rainures des lèvres 25 peuvent avoir un profil transversal identique au profil transversal des rainures de coulisseau 20 de sorte que les coulisseaux 21 de l'élément de fermeture 14 peuvent se déplacer dans les rainures de lèvres 25 et y être maintenus. Ceci permet une bonne tenue de l'élément de fermeture 14 dans sa position déployée.

Il est également possible que le profil des rainures de lèvres 25 soit différent de celui des rainures de coulisseaux 20 et que ces rainures ne soient pas destinées à empêcher le déplacement selon l'axe Z du coulisseau. Elles peuvent être simplement dimensionnées et positionnées pour que les coulisseaux de l'élément de fermeture 14 puissent venir s'y placer, voire d'y être guidé dans le plan perpendiculaire à l'axe Z.

Selon un mode de réalisation avantageux, les rainures de lèvres 25 comportent une butée 26 agencée pour limiter le déplacement de l'élément de fermeture 14 selon l'axe longitudinal 22. Cette butée 26 peut être réalisée dans l'élément support 13 lui-même, ou peut être formée d'un élément extérieur. Dans le mode de réalisation illustré et comme cela est en particulier visible sur les figures 2 et 3, la butée 26 est formée par une partie du bracelet 12. Cette butée 26 peut être réalisée notamment par surmoulage ou habillage de la lèvre 24.

Dans un mode de réalisation avantageux, l'élément support 13 comporte en outre un logement 27 agencé pour recevoir un doigt ou un moyen de fixation 28 de l'organe de maintien 15 sur cet élément support 13. Ce logement 27 peut être un trou borgne ou traversant par exemple destiné à recevoir une goupille. Il peut aussi comporter un filetage sur ses parois, de façon à pouvoir recevoir une vis. Le logement peut être cylindrique ou conique ou avoir toute autre forme adaptée pour recevoir un moyen de fixation de l'organe de maintien 15.

Dans le mode de réalisation illustré, l'organe de maintien 15 est formé d'un élément plan 29 dimensionné pour pouvoir être placé dans l'évidement 18 de l'élément support 13. Cet organe de maintien 15 comporte essentiellement deux bras latéraux 30 terminés par une partie frontale 31 disposée à une extrémité distale de cet organe. Dans le mode de réalisation décrit, l'extrémité distale est l'extrémité qui se trouve la plus éloigné de l'arrière du dispositif de fixation, soit la plus proche du boîtier de la pièce d'horlogerie lorsque le bracelet 12 est monté sur cette dernière. L'extrémité distale est également la plus proche de la gorge 16 pour la barrette.

L'organe de maintien 15 comporte en outre au moins un élément 32 déformable élastiquement. Dans le mode de réalisation illustré, cet élément déformable 32 comporte deux bras centraux 33 définissant, avec chacun des bras latéraux 30, un espace latéral 34. Les bras centraux 33 sont espacés l'un de l'autre de telle sorte qu'ils définissent un espace entre eux, nommé espace central 35. Ces bras centraux 33 comportent chacun une arrête inclinée distale 36 et une arrête inclinée proximale 37. Les arrêtes distale 36 et proximales 37 d'un même bras central 33 sont sécantes. En d'autres termes, et selon un mode de réalisation avantageux, les sommets des deux arrêtes inclinées d'un même bras central 33 sont confondus et les sommets des deux bras centraux distincts sont disposés en regard l'un de l'autre de façon à former un étranglement 38. Un tel étranglement pourrait bien sûr être obtenu par des formes courbes, en particulier par deux arêtes convexes se faisant face en lieu et place des paires d'arêtes rectilignes saillantes 36, 37.

L'organe de maintien 15 comporte en outre une ouverture traversante 39 agencé pour être disposée en regard du logement 27 de l'élément support 13 lorsque l'organe de maintien est placé sur cet élément support. L'ouverture traversante 39 et le logement 27 sont agencés pour recevoir un moyen de fixation 28 de cet organe de maintien à l'élément support. De préférence, l'ouverture traversante 39 de l'organe de maintien demeure accessible au personnel qualifié, au moins lorsque l'élément de fermeture 14 est en position déployée ou partiellement déployée comme illustré à la figure 3. Par ce biais, il devient aisément possible de retirer le moyen de fixation 28 pour pouvoir désassembler l'élément de fermeture 14 de l'organe de maintien 15. Dans un mode de réalisation envisagé, le moyen de fixation 28 pourrait être une vis dont la tête permet de recouvrir les abords de l'ouverture traversante 39 de sorte que l'organe de maintien 15 puisse être complètement dissimulé une fois l'élément de fermeture 14 agencé dans l'élément support 13.

Les bras centraux 33 ont une certaine élasticité de sorte qu'ils peuvent se déformer et laisser un passage au niveau de l'étranglement 38 lorsqu'ils sont soumis à une contrainte, tout en reprenant leur forme et leur position lorsque la contrainte est supprimée.

L'élément de fermeture 14 est illustré en détail par les figures 6 et 7. Il est agencé pour être porté par l'élément support 13 du dispositif 10 et pour coopérer avec l'organe de maintien 15. Cet élément de fermeture 14 est agencé pour être manipulé par l'utilisateur et pour permettre l'actionnement du dispositif de l'invention et par conséquent l'ouverture et a fermeture de la gorge 16 pour permettre le changement de bracelet 12.

A cet effet, l'élément de fermeture 14 comporte un corps 40 ayant une surface de préhension 41, comportant par exemple des rainures transversales permettant un déplacement facile par un utilisateur.

L'élément de fermeture 14 comporte également, sur sa surface opposée à la surface de préhension 41, les deux coulisseaux longitudinaux 21 susmentionnés, dimensionnés et positionnés pour être placés dans les rainures de coulisseau 20 de l'élément support 13. Dans le mode de réalisation dans lequel les lèvres 24 comportent également des rainures de lèvres 25, ces dernières sont positionnées et dimensionnées pour pouvoir recevoir une partie des coulisseaux 21 lorsque l'élément de fermeture 14 est dans une position déployée.

L'élément de fermeture 14 comporte, également sur sa face opposée à la surface de préhension, dite face inférieure, deux plots 42. Ces plots sont disposés et dimensionnés de façon à pouvoir être placés chacun dans l'un des espaces latéraux 34 de l'organe de maintien 15.

L'élément de fermeture 14 comporte en outre un organe de contrainte 43. Cet organe de contrainte 43 est réalisé, dans le mode de réalisation illustré, sous la forme d'un pion 44 dimensionné et positionné pour pouvoir se placer entre les deux bras centraux 33 de l'organe de maintien 15. Cet organe de contrainte 43 ou ce pion 44 a une largeur légèrement plus grande que la largeur de l'étranglement 38 de l'organe de maintien 15.

Lorsque le dispositif de l'invention est monté sur un bracelet, il est agencé de la façon suivante. Les coulisseaux 21 de l'élément de fermeture 14 sont disposés dans les rainures de coulisseau 20 de l'élément support 13. L'organe de maintien 15 est placé dans l'évidement 18 prévu à cet effet dans cet élément support 13. Cet organe de maintien 15 est fixé à l'élément support 13 par le moyen de fixation 28 passant à travers l'ouverture traversante 39 de l'organe de maintien 15 et fixé dans le logement 27 de l'élément support 13. Ce moyen de fixation 28 peut être une goupille, une vis ou tout autre élément adapté. Il est à noter que la fixation de l'organe de maintien 15 sur l'élément support 13 pourrait également être réalisée par exemple par collage ou par une autre technique équivalente.

Les plots 42 sont disposés dans les espaces latéraux 34 défini par les bras latéraux 30 et les bras centraux 33 de l'organe de maintien 15. Le pion 44 de l'organe de fermeture est placé à proximité des bras centraux 33 de l'organe de maintien 15. Ce pion peut être placé dans une zone proximale des bras. Dans ce cas, le pion 44 est disposé dans l'espace délimité par les bras centraux 33 et deux arrêtes inclinées, à savoir les arrêtes inclinées proximales 37. Le pion 44 peut également être placé dans une zone distale des bras. Dans ce cas, le pion sera de l'autre côté de l'étranglement central 38, à savoir à proximité des arrêtes inclinées distales 36.

Lorsque le pion 44 est en position proximale, l'élément de fermeture 14 ne recouvre pas la gorge 16 prévue pour la barrette 11 et cet élément de fermeture 14 est en position rétractée. Lorsque le pion est en position distale, l'élément de fermeture 14 recouvre la gorge 16 pour la barrette 11 et cet élément de fermeture 14 est en position déployée et fait office de verrou pour empêcher tout retrait de la barrette 11 hors de la gorge 16.

Dans les deux cas, le pion n'applique pas de contrainte sur les arrêtes inclinées de l'organe de maintien 15.

Lorsque le pion 44 est en position proximale et que l'élément de fermeture 14 est par conséquent en position rétractée, le bracelet 12 peut être positionné de façon que la gorge 16 de l'élément support 13 soit placée autour de la barrette 11 de la montre. L'élément de fermeture 14 est actionné par l'utilisateur en agissant sur sa surface de préhension 41. Cet élément de fermeture 14 est déplacé en direction des lèvres 24. Le pion 44 se déplace en direction de l'étranglement 38. Ce pion prend appui contre les arrêtes inclinées proximales 37 et déforme les bras centraux 33, dans la limite élastique de ces bras. En poursuivant le déplacement de l'élément de fermeture 14, le pion 44 atteint puis dépasse le sommet des arrêtes inclinées ou l'étranglement 38. Lorsque ces sommets sont dépassés, le pion 44 est d'abord en contact avec les arrêtes inclinées distales 36 sur lesquels il applique une contrainte, puis il relâche la contrainte en poursuivant sa course. A ce stade, les bras centraux 33 ont repris leur position de repos.

Les plots 42 se sont déplacés d'une position proximale à une position distale de l'espace latéral 34 défini par les bras latéraux 30 et les bras centraux 33. Les parties frontales 31 des bras latéraux 30 empêchent les plots 42 de dépasser des parties frontales et empêchent donc également l'élément de fermeture 14 de se déplacer plus avant.

Dans cette position et dans le mode de réalisation dans lequel l'élément support 13 comporte une lèvre 24 et des rainures de lèvres 25, les coulisseaux 21 de l'élément de fermeture 14 sont placés dans les rainures de lèvres 25. Ceci assure un maintien efficace de l'élément de fermeture 14 sur l'élément support 13 et évite des forces de torsion ou des déformations notamment.

Comme indiqué plus haut, selon le mode de réalisation choisi, il est possible que les rainures de lèvres soient fermées par une butée qui peut par exemple être une partie du bracelet 12 ou une butée réalisée par une pièce spécifique. Cette butée a pour fonction de contribuer à limiter la course de l'élément de fermeture 14. Cette fonction est également assurée par les plots 42 coopérants avec les parties frontales 31 des bras latéraux 30 de l'organe de maintien 15. Il est possible de ne prévoir qu'un seul mécanisme de limitation de course, à savoir soit une butée sur les rainures de lèvres 25, soit les plots 42 et la partie frontale 31 des bras latéraux 30 de l'organe de maintien 15.

Dans le cas où la solution avec des rainures de lèvres 25 est choisie, il est possible de se passer des plots 42 sur l'élément de fermeture 14. Dans le cas où la solution avec des plots est choisie, il est possible de se passer des rainures de lèvres sur l'élément support 13.

L'homme du métier comprendra qu'il existe de nombreuses autres variantes permettant de limiter la course de l'élément de fermeture 14.

Pour le montage des éléments du dispositif de l'invention, l'élément de fermeture 14 et l'organe de maintien 15 sont positionnés de façon que les plots 42 soient placés dans les espaces latéraux 34 de cet organe de maintien 15. Le pion 44 peut être placé indifféremment à proximité des arrêtes inclinées distales ou proximales de l'organe de maintien 15.

L'ensemble de l'élément de fermeture 14 et de l'organe de maintien 15 est présenté en regard de l'élément support 13 de telle façon que les coulisseaux de l'élément de fermeture 14 soient en regard des rainures de coulisseaux de l'élément support 13.

Cet ensemble est ensuite déplacé jusqu'à ce que l'organe de maintien 15 soit correctement positionné dans l'évidement 18 de l'élément support 13. Si l'ouverture traversante 39 de l'organe de maintien 15 n'est pas accessible du fait qu'elle est recouverte par l'élément de fermeture 14, cet élément de fermeture 14 est déplacé jusqu'à permettre l'accès à cette ouverture traversante. L'organe de maintien 15 est ensuite fixé à l'élément support 13 comme indiqué précédemment, par exemple au moyen d'une goupille, d'une vis, par collage ou autre.

Le dispositif composé de l'élément support 13, de l'élément de fermeture 14 et de l'organe de maintien 15 peut alors être fixé au bracelet 12 comme indiqué précédem ment.

Il est clair que l'ordre des opérations pourrait être modifiée en fonction du mode de réalisation spécifique du dispositif de l'invention, en particulier en fonction de la présence ou de l'absence de butée au niveau des rainures des lèvres et de la présence ou de l'absence de plots.

L'invention a été décrite comme permettant la liaison d'un bracelet à une boîte de montre. Il est clair pour l'homme du métier que le même dispositif pourrait être utilisé pour relier par exemple un bracelet à un fermoir ou à une boucle telle qu'une boucle déployante notamment. Le même dispositif pourrait également être utilisé pour relier un brin de bracelet à un bijou par exemple.

## Revendications

1. Dispositif de liaison amovible entre un brin de bracelet (12) et une pièce mécanique, notamment un composant d'habillage d'une montre-bracelet, comportant une barrette (11) ;
le dispositif de liaison comportant :
• un élément support (13) ;
• un organe de maintien (15) ;
• un élément de fermeture (14) ;
l'élément support (13) comportant :
• une gorge (16) agencée pour recevoir la barrette (11) de la pièce mécanique ;
• au moins un élément de guidage (19) de l'élément de fermeture (14);
l'organe de maintien (15) comportant :
• au moins un élément (32) déformable élastiquement agencé pour coopérer avec l'élément de fermeture (14) ;
l'élément de fermeture (14) comportant :
• au moins un coulisseau (21) agencé pour permettre un déplacement guidé de cet élément de fermeture (14) dans ledit élément support (13) ;
• un organe de contrainte (43) agencé pour coopérer avec ledit élément déformable (32) de l'organe de maintien (15) ;
le dispositif de liaison mécanique étant **caractérisé en ce que** :
• l'élément de fermeture (14) est mobile dans l'élément support (13) entre deux positions stables, à savoir une position rétractée et une position déployée ; et
• l'élément déformable (32) de l'organe de maintien (15) est agencé pour être déformé par l'organe de contrainte (43) uniquement lorsque l'élément de fermeture (14) est situé entre lesdites positions stables.

2. Dispositif de liaison selon la revendication 1, **caractérisé en ce que** l'élément déformable (32) de l'organe de maintien (15) comporte deux bras centraux (33) définissant un espace central (35) entre eux, cet espace central (35) étant pourvu d'un étranglement (38), **en ce que** la largeur de cet étranglement (38) est inférieure à la largeur de l'organe de contrainte (43) de l'élément de fermeture (14) et **en ce que** l'organe de maintien (15) comporte au moins une zone dans laquelle la largeur entre les deux bras centraux (33) est supérieure à la largeur dudit organe de contrainte (43).

3. Dispositif de liaison selon la revendication 2, **caractérisé en ce que** les bras centraux (33) comportent chacun une arrête inclinée distale (36) sécante à une arrête inclinée proximale (37).

4. Dispositif de liaison selon l'une quelconque des revendications 2 ou 3, **caractérisé en ce que** l'élément de fermeture (14) comporte au moins un plot (42), **en ce que** l'organe de maintien (15) comporte au moins un bras latéral (30) pourvu d'une partie frontale (31) disposée à son extrémité distale, **en ce que** le plot (42) est agencé pour être placé dans un espace latéral (34) limité par ledit bras latéral (30), par la partie frontale (31) du bras latéral et par ledit bras central (33) correspondant, et **en ce que** cette partie frontale (31) est agencée pour limiter la course dudit plot (42).

5. Dispositif de liaison selon l'une quelconque des revendications précédentes, **caractérisé en ce que** l'élément support (13) comporte une lèvre (24) disposée le long de la gorge (16), cette lèvre (24) comportant au moins une rainure de lèvre (25) agencé pour recevoir le coulisseau (21) de l'élément de fermeture (14).

6. Dispositif de liaison selon la revendication 5, caractérisé l'élément support (13) comporte une butée (26) agencée pour limiter la course de l'élément de fermeture (14), cette butée étant réalisée par surmoulage ou habillage de la lèvre (24).

7. Dispositif de liaison selon l'une quelconque des revendications précédentes, **caractérisé en ce que** l'élément de guidage (19) comporte au moins une rainure de coulisseau (20) agencée pour recevoir et guider le coulisseau (21) de l'élément de fermeture (14).

8. Dispositif de liaison selon la revendication 7, **caractérisé en ce que** la rainure de coulisseau (20) a un profil permettant le déplacement dudit coulisseau (21) selon une seule direction, ce profil étant de préférence choisi parmi une queue-d'aronde ou un profil en T.

9. Dispositif de liaison selon l'une quelconque des revendications précédentes, **caractérisé en ce que** l'organe de maintien (15) est un élément monolithique.

10. Dispositif de liaison selon les revendications 5 et 7, **caractérisé en ce que** les rainures de lèvres (25) ont un profil identique au profil des rainures de coulisseau (20).

11. Dispositif de liaison selon l'une quelconque des revendications précédentes, **caractérisé en ce que** l'organe de maintien (15) comporte une ouverture traversante (39) agencée pour être disposée en regard d'un logement (27) ménagé dans l'élément support (13) afin d'y recevoir un moyen de fixation (28) amovible de cet organe de maintien (15) à l'élément support (13).

12. Dispositif de liaison selon la revendication 11, **caractérisé en ce que** ledit logement (27) est ménagé traversant dans l'élément support (13).

13. Dispositif de liaison selon l'une quelconque des revendications précédentes, **caractérisé en ce que** l'élément déformable (32) de l'organe de maintien (15) est totalement dissimulé par l'élément de fermeture (14) une fois assemblé à l'élément support (13).

14. Dispositif de liaison selon l'une quelconque des revendications précédentes, **caractérisé en ce que** l'élément de fermeture (14) comporte une surface de préhension (41) agencé pour permettre le déplacement de cet élément de fermeture par un utilisateur, cette surface de préhension (41) étant positionnée par rapport au bracelet (12), sur la face opposée à la face visible de ce bracelet (12) lorsque la pièce est portée au poignet de l'utilisateur.

15. Bracelet pour pièce mécanique, notamment une montre-bracelet ou un bijou, **caractérisé en ce qu'**il comporte au moins un dispositif de liaison selon l'une quelconque des revendications précédentes.
